# EUROPÄISCHE PATENTSCHRIFT

(11) **EP 0 142 526 B1**
(45) Veröffentlichungstag und Bekanntmachung des Hinweises auf die Patenterteilung: **25.11.1987**
(21) Anmeldenummer: 84901769.4
(22) Anmeldetag: 07.05.1984
(51) Int. Cl.: B42D 15/02

(54) **AUSWEISKARTE**
IDENTITY CARD
CARTE D'IDENTITE

(30) Priorität: 07.05.1983 DE 3316874
(43) Veröffentlichungstag der Anmeldung: 29.05.1985
(73) Patentinhaber: BERND REXROTH GMBH & CO. AUSWEISTECHNIK KG, D-8770 Lohr am Main (DE)
(72) Erfinder: KOPMANN, Franz, D-4630 Bochum (DE)
(74) Vertreter: Stoffregen, Hans-Herbert, Dr. Dipl.-Phys.
(86) Internationale Anmeldenummer: EP8400136
(87) Internationale Veröffentlichungsnummer: WO8404493

## Beschreibung

Die Erfindung bezieht sich auf eine Ausweiskarte mit vier übereinander angeordneten Folien umfassend eine transparente Vorderseitenfolie, eine mit einer Aussparung versehene erste Innenfolie, in deren Aussparung ein auf der Vorderseite mit sichtbaren Kennzeichen versehener Abschnitt und gegebenenfalls ein Foto angeordnet ist, eine gegebenenfalls auf der Rückseite sichtbare Kennzeichen aufweisende zweite Innenfolie sowie eine transparente gegebenenfalls ein Codierelement wie einen Magnetstreifen aufweisende Rückseitenfolie.

Die Herstellung einer entsprechenden Ausweiskarte, die einen Satz von vier Folien umfaßt, erfolgt normalerweise dadurch, daß sämtliche Folien in ihrem oberen Randbereich mittels Hochfrequenzverschweißung verbunden werden. Dabei ist die erste transparente Vorderseitenfolie in dem Bereich der Verschweißung perforiert, so daß ein Aufklappen möglich wird, um die erste Innenfolie zum Beispiel mit einer Schreibmaschine beschriften zu können. Ferner kann auf die erste Innenfolie zum Beispiel ein Bild befestigt werden, um anschließend den Foliensatz zum Beispiel in einer Kleinkaschierpresse zu einem Vollplastikausweis zu verarbeiten.

Die Herstellung entsprechender Ausweiskarten ist insbesondere bezüglich der Beschriftung recht umständlich, da sie normalerweise von Hand erfolgt.

Aus der US-A-4 330 350 ist eine aus bis zu vier Folien zusammengeschichtete Ausweiskarte bekannt, welche in einer in dem oberen inneren Blatt befindlichen Aussparung eine mit Informationen versehene Fotografie aufnimmt. Auf der unteren oder oberen Außenfolie ist ein Magnetbandstreifen angebracht. Vor dem Einbringen der Fotografie ist die Aussparung durch ein Füllstück exakt ausgefüllt, so daß eine Codierung des Magnetbandstreifens möglich ist, wobei dieser in konstantem geringem Abstand an einem Schreibkopf vorbeigeführt werden kann. Nach dem Austausch des Füllstückes gegen die Fotografie ist eine passgenaue Ausfüllung der Aussparung nicht mehr gewährleistet. Nach einem abschließenden Verspeisen der Folie zur fertigen Ausweiskarte ist die völlig ebene Anordnung der Magnetbandfolie nicht mehr gewährleistet, so daß bei späterem Codieren und beim Ablesen Übertragungsfehler auftreten können.

Hier soll die Erfindung Abhilfe schaffen und eine Ausweiskarte der eingangs genannten Art bzw. ein Verfahren zu deren Herstellung so auszubilden, daß insbesondere mit Schnelldruckern eine Beschriftung der ersten Innenfolie erfolgen kann, ohne daß die Gefahr besteht, daß die genau aufeinander auszurichtenden Innenfolien eine Fehlposition zueinander einnehmen, wodurch insbesondere bei der Verwendung von Kodierelementen eine fehlerhafte Ausweiskarte entstehen und die zum Verschweißen erforderlichen Heizpressen beschädigt werden könnten.

Die Aufgabe wird durch eine Ausweiskarte der eingangs genannten Art dadurch gelöst, daß der in der Aussparung angeordnete mit sichtbaren Kennzeichen versehene Abschnitt der zur Bildung der Aussparung aus der ersten Innenfolie entfernte Abschnitt ist. Mit anderen Worten kann der aus der ersten Folie zu beschriftende Bereich durch vorzugsweise Herausstanzen entfernt werden, um ihn zum Beispiel auf ein Endlosträgerband aufbringen und ihn beschriften zu können. Sodann wird dieser Abschnitt passgenau auf die zweite Innenfolie gelegt, wobei die nicht herausgestanzten Bereiche der ersten Innenfolie als Führung zum richtigen positionieren des beschrifteten Abschnitts auf die zweite Innenfolie dient. Dabei bilden diese Bereiche vorzugsweise einen Rahmen. Damit der lose in den Rahmen gelegte Abschnitt jedoch nicht mehr auf der zweiten Innenfolie verrutschen kann, weist dieser zumindest in einem Bereich ein Haftmittel auf, wodurch der herausgestanzte und beschriftete Abschnitt passgenau festgelegt wird. Dies ist insbesondere bei der Verwendung von Magnetstreifen oder anderen Kodierungen auf der zweiten Innenfolie von Wichtigkeit. Dadurch, daß der beschriftete und wieder in den Foliensatz zurückgelegte Abschnitt durch den Haftkleber genau in seiner Position festgelegt wird, kann außerdem der Nachteil nicht auftreten, daß der wieder eingelegte Abschnitt mit dem verbleibenden Bereich der ersten Folie zum Überlappen gelangt, da andernfalls die Pressplatten beschädigt werden könnten.

Hinsichtlich eines einzubringenden Fotos kann aus der ersten Folie gleichfalls ein der Fotogröße entsprechender Abschnitt herausgestanzt werden, um in diesen Bereich unmittelbar auf die zweite Innenfolie das Foto zu legen. Dabei ist dieser Bereich mit einem Haftmittel versehen, um sicherzustellen, daß das Foto nicht verrutschen kann. Die Gefahr, daß demzufolge ein Abschnitt der ersten Innenfolie auf dem Foto zu liegen kommt, ist dadurch ausgeschlossen.

Ein Verfahren zur Herstellung einer Ausweiskarte umfassend im wesentlichen den zuvor beschriebenen Foliensatz sowie gegebenenfalls Kodierelemente und/oder ein Foto zeichnet sich dadurch aus, daß aus der ersten Innenfolie ein zu beschriftender Abschnitt herausgestanzt wird und daß der Abschnitt nach dessen Beschriftung auf die in diesem Bereich mit einem Maßtmittel versehene zweite Folie zurückgelegt wird, um anschließend die Folien zu verschweißen. Dabei dient der in der ersten Innenfolie nach Entfernen des Abschnitts verbleibende Bereich vorzugsweise in Form eines Rahmens als Führung zur richtigen Positionierung des auf die zweite innere Folie zu legenden ausgestanzten und beschrifteten Abschnitts. Das Beschriften des herausgestanzten Abschnitts aus der ersten Innenfolie erfolgt dabei mittels eines Schnelldruckers, wozu der Abschnitt auf einem Endlosträgerband befestigt wird.

Bezüglich des Einbringens eines Fotos in die Ausweiskarte wird gleichfalls vorgeschlagen, daß ein dem Foto entsprechender Bereich aus der ersten Innenfolie herausgestanzt wird, um in den so gebildeten Freiraum das Foto einzubringen. Dieses wird dann in der richtigen Positionierung zu den Innenfolien mittels auf der zweiten Innenfolie vorhandenen Haftmittel festgelegt.

Weitere Einzelheiten, Vorteile und Merkmale der Erfindung ergeben sich aus der ein bevorzugtes Ausführungsbeispiel darstellenden Zeichnung.

In der einzigen Figur ist ein Ausweiskartenset 10 dargestellt, das aus einer transparenten Vorderseitenfolie 12, einer ersten mit einer Beschriftung zu versehenden Innenfolie 14, einer zweiten gegebenenfalls mit einem Rückseitendruck versehenen Innenfolie 16 sowie einer transparenten Rückseitenfolie 18, die unter Umständen mit Kodierelementen wie zum Beispiel Magnetstreifen versehen werden kann. Wie die Figur verdeutlicht, setzt sich ferner die erste Innenfolie 14 aus einem Rahmen 20 sowie aus einem mit einer Beschriftung zu versehenden Abschnitt 22 rechteckförmiger Geometrie zusammen. Aus dem Abschnitt 22 kann ferner eine Ausnehmung 24 herausgestanzt sein, die genau der Größe eines Fotos 26 angepaßt ist.

Die Folien 12,14,16 und 18 sind in ihren oberen Bereichen 28 verzugsweise mittels Hochfrequenzverschweißung verbunden, wodurch ein Zusammenhalt gegeben ist. Um ein einfaches Beschriften der Innenfolie 14 zu ermöglichen, wird der Abschnitt 22 herausgestanzt. Der Abschnitt 22 kann dann zum Beispiel auf ein Endlosträgerband aufgeklebt werden, um die Beschriftung dann mittels eines Schnelldruckers vornehmen zu können. Damit sichergestellt ist, daß der ausgestanzte Abschnitt 22 anschließend passgenau auf die zweite Innenfolie 16 zu liegen kommt, dient der Rahmen 20 als Führung. Bei in den Rahmen 200 eingebrachtem Abschnitt 22 stellt sich demzufolge wieder eine geschlossene gegebenenfalls mit der Ausnehmung 24 versehene Fläche zur Verfügung. Um jedoch sicherzustellen, daß bei der Ausbildung des Foliensatzes 10 zu einem Vollplastikausweis ein Verrutschen des Abschnitts 22 nicht erfolgt, befindet sich auf der der ersten Innenfolie 14 zugewandten Flache der zweiten Innenfolie 16 ein Haftmittel 30. Dieses Haftmittel in Form zum Beispiel eines Klebers stellt sicher, daß bei eingebrachtem Abschnitt 22 in den Rahmen 20 eine gewünschte passgenaue Ausrichtung zur zweiten Innenfolie 16 gegeben ist. Dadurch wird sichergestellt, daß nicht nur eine richtige Ausrichtung der auf der Rückseitenfolie 18 vorhandenen Kodierelemente zu den einzelnen Innenfolien 14 und 16 gegeben ist, sondern daß beim Ausbilden des Vollplastikausweises sichergestellt ist, daß Folienabschnitte nicht überlappend vorliegen, wodurch insbesondere Platten der verwendeten Pressen, zum Beispiel Kleinkaschierpressen beschädigt werden könnten.

Um auch sicherzustellen, daß ein in den Ausweis einzubringendes Fotos 26 die richtige Position einnimmt, ist auf der zweiten Innenfolie 16 in einem Bereich 32, der bei in den Rahmen 20 eingebrachtem Abschnitt 22 der Ausnehmung 24 zugeordnet ist, ein Haftmittel angeordnet, wodurch sichergestellt ist, daß das in die Ausnehmung 24 eingebrachte Foto 26 positionsgenau festgelegt wird. Auch dadurch ergibt sich der Vorteil, daß keine Folienabschnitte auf dem Foto 26 zu liegen kommen.

Durch die erfindungsgemäße Lehre wird demzufolge eine einfache Handhabung eines Ausweiskartensets 10 zur Verfügung gestellt, wodurch sichergestellt ist, daß ein schnelles und problemloses Beschriften der Innenfolien erfolgen kann, daß die fertiggestellten ausweise zum Beispiel hinsichtlich ihrer Kodierung einwandfrei ausgebildet sind und daß ferner beim Preßvorgang ein Beschädigen der Preßplatten nicht erfolgen kann.

## Patentansprüche

1. Ausweiskarte (10) mit vier übereinander angeordneten Folien umfassend eine transparente Vorderseitenfolie (12), eine mii einer Aussparung versehene erste Innenfolie (14), in deren Aussparung ein auf der Vorderseite mit sichtbaren Kennzeichen versehener Abschnitt (22) und gegebenenfalls ein Foto (26) angeordnet ist, eine gegebenenfalls auf der Rückseite sichtbare Kennzeichen aufweisende zweite Innenfolie (16) sowie eine transparente gegebenenfalls ein Codierelement wie einen Magnetstreifen aufweisende Rückseitenfolie (18), dadurch gekennzeichnet, daß der in der Aussparung angeordnete mit sichtbaren Kennzeichen versehene Abschnitt der zur Bildung der Aussparung aus der ersten Innenfolie (14) entfernte Abschniit (22) ist.

2. Ausweiskarte nach Anspruch 1, dadurch gekennzeichnet, daß der aus der ersten Innenfolie (14) stammende mit sichtbaren Kennzeichen versehene Abschnitt (22) auf der zweiten Innenfolie (16) mittels auf dieser aufgebrachten Haftmittels (30) in der gewünschten Position festgelegt ist.

3. Ausweiskarte nach Anspruch 1 oder 2, dadurch gekennzeichnet, daß sich die erste Innenfolie (14) aus dem ausgestanzten Abschnitt (22) sowie einen diesen vorzugsweise vollständig und paßgenau umgebenden Rahmen (20) zusammensetzt.

4. Ausweiskarte nach einem der vorhergehenden Anspruche 1 bis 3, dadurch gekennzeichnet, daß aus der ersten Innenfolie (14) ein der Größe des Fotos (26) entsprechende zum Einbringen des Fotos bestimmter Abschnitt (24) entfernt ist und daß die zweite Innenfolie (16) in diesem Bereich (32) ein Haftmittel aufweist.

5. Verfahren zur Herstellung einer Ausweiskarte nach insbesondere Anspruch 1, bei der die Folien vorzugsweise mittels einer Heizpresse verschweißt werden, dadurch gekennzeichnet, daß aus der ersten Innenfolie ein zu beschriftender Abschnitt herausgestanzt wird und daß der Abschnitt nach dessen Beschriftung auf die in diesem Bereich mit einem Haftmittel versehene zweite Folie zurückgelegt wird, um anschließend die Folien zu verschweißen.

6. Verfahren nach Anspruch 5, dadurch gekennzeichnet, daß der in der ersten Folie nach Entfernen des Abschnitts verbleibende Rahmen als Führung zur richtigen Positionierung des auf die zweite Innenfolie zu legenden ausgestanzten und beschrifteten Abschnitts dient.

7. Verfahren nach Anspruch 5 oder 6, dadurch gekennzeichnet, daß der aus der ersten Innenfolie herausgestanzte Abschnitt zum Beschriften auf einem Endlosträgerband befestigt wird.

## Claims

1. An identity card (10) having four films arranged one above the other and comprising a transparent front film (12), a first inner film (14) provided with a recess into which a section (22) provided with visible identification and if required a photograph (26) is arranged, a second inner film (16) if required having a visible identification on the rear side, and a transparent rear film (18) if necessary having a coding element such as a magnetic strip, characterized in that the section arranged in the recess and having a visible identification is the section (22) removed from the first inner film (14) to form said recess.

2. An identity card according to Claim 1, characterized in that the section (22) originating from the first inner film (14) and having a visible identification is fixed onto the second inner film (16) in the required position using an adhesive (30) applied to said second inner film.

3. An identity card according to Claim 1 or 2, characterized in that the first inner film (14) is composed of the punched-out section (22) and a frame (20) surrounding said section preferably in a complete and precisely fitting manner.

4. An identity card according to one of the previous Claims 1 to 3, characterized in that a section (24) corresponding to the size of the photo (26) and intended to hold said photo is removed from the first inner film (14) and that the second inner film (16) has an adhesive in this area.

5. A method for manufacturing an identity card according to Claim 1 in particular, where the films are preferably welded by a hot press, characterized in that a section to be written upon is punched out of the first inner film, and that after being written upon said section is laid back onto the second inner film provided with an adhesive in this area, in order to subsequently weld the films together.

6. A method according to Claim 5, characterized in that the frame remaining in the first film after removal of the section serves as a guide for correct positioning of the punched-out and written-upon section to be laid onto the second inner film.

7. A method according to Claim 5 or 6, characterized in that the section punched out of the first inner film is fastened to an endless support belt so that said section can be written upon.

## Revendications

1. Carte d'identité (10) avec quatre feuilles superposées, dont une feuille de recto transparente (12), une première feuille intérieure (14) dotée d'un évidement dans lequel est disposée au recto une partie (22) dotée de signes distinctifs visibles et éventuellement une photo (26), une deuxième feuille intérieure (16) comportant éventuellement au verso des signes distinctifs visibles ainsi qu'une feuille de verso transparente (18) comportant éventuellement un élément de code tel que piste magnétique, caractérisé en ce que la partie disposée dans l'évidement et dotée de signes visibles est la partie (22) détachée de la feuille intérieure (14) pour la formation de l'évidement.

2. Carte d'identité selon la revendication n° 1, caractérisé en ce que la partie (22), provenant de la première feuille intérieure (14) et dotée de signes distinctifs visibles, est fixée dans la position désirée sur la deuxième feuille intérieure (16) à l'aide d'un agent adhésif (30) appliqué sur celle-ci.

3. Carte d'identité selon la revendication n° 1, caractérisé en ce que la première feuille intérieure (14) est composée de la partie détachée (22) et d'un cadre (20) l'entourant de préférence entièrement et de façon précise.

4. Carte d'identité d'après l'une des revendications n° 1 à n° 3, caractérisé en ce que une certaine partie (24), correspondant à la dimension de la photo (26), est détachée de la première feuille intérieure (14) pour la mise en place de la photo et que la deuxième feuille intérieure (16) présente un agent adhésif dans cette zone (32).

5. Procédé de fabrication d'une carte d'identité, selon la revendication n° 1 notamment, sur laquelle les feuilles sont soudées de préférence à l'aide d'une d'une presse de soudage à chaud, caractérisé en ce que une partie, destinée à recevoir une inscription, est détachée de la première feuille intérieure et que la partie détachée, après avoir reçu l'inscription, est replacée sur la deuxième feuille dotée dans cette zone d'un agent adhésif pour la soudure consécutive des feuilles.

6. Procédé selon la revendication n° 5, caractérisé en ce Que le cadre, subsistant dans la première feuille après détachement de la partie à enlever, sert de guide pour le positionnement exact de la partie détachée qui porte une inscription et est à placer sur la deuxième feuille intérieure.

7. Procédé selon la revendication n° 5 ou 6, caractérisé en ce que la partie détachée de la première feuille intérieure est fixée à des fins d'inscription sur une bande support continue.
